# FASCICULE DE BREVET EUROPEEN

(11) **EP 1 145 605 B1**
(45) Date de publication et mention de la délivrance du brevet: **04.05.2005**
(21) Numéro de dépôt: 99961998.4
(22) Date de dépôt: 20.12.1999
(51) Int. Cl.: H05H 7/00

(54) **DISPOSITIF DE VARIATION DE L'ENERGIE D'UN FAISCEAU DE PARTICULES EXTRAITES D'UN ACCELERATEUR**
EINRICHTUNG ZUR VERÄNDERUNG DER ENERGIE EINES STRAHLES VON AUS EINEM BESCHLEUNIGER EXTRAHIERTEN TEILCHEN
DEVICE FOR VARYING THE ENERGY OF A PARTICLE BEAM EXTRACTED FROM AN ACCELERATOR

(30) Priorité: 21.12.1998 BE 9800913
(43) Date de publication de la demande: 17.10.2001
(73) Titulaire: Ion Beam Applications, 1348 Louvain-la-Neuve (BE)
(72) Inventeur: JONGEN, Yves, B-1348 Louvain-La-Neuve (BE); POREYE, Vincent, B-1367 Ramillies (BE)
(74) Mandataire: Van Malderen, Joelle
(86) Numéro de dépôt international: PCT/BE1999/000166
(87) Numéro de publication internationale: WO 2000/038486

(56) Documents cités:
- KANAI T ET AL: "Three-dimensional beam scanning for proton therapy" NUCLEAR INSTRUMENTS AND METHODS IN PHYSICS RESEARCH, 1 SEPT. 1983, NETHERLANDS, vol. 214, no. 2-3, pages 491-496, XP002114346 ISSN: 0167-5087
- WERBECK R D ET AL: "Performance of the high-energy pion beam at LAMPF" 1975 PARTICLE ACCELERATOR CONFERENCE, WASHINGTON, DC, USA, 12-14 MARCH 1975, vol. ns-22, no. 3, pages 1598-1600, XP002114347 IEEE Transactions on Nuclear Science, June 1975, USA ISSN: 0018-9499
- CONSTANTINESCU B ET AL: "Radiation damage and surface deformation effects on stainless steel produced by helium-ion bombardment" JOURNAL OF NUCLEAR MATERIALS, JUNE 1985, NETHERLANDS, vol. 132, no. 2, pages 105-109, XP002114349 ISSN: 0022-3115
- SHIMODA T ET AL: "Design study of the secondary-beam line at RCNP" TWELFTH INTERNATIONAL CONFERENCE ON ELECTROMAGNETIC ISOTOPE SEPARATORS AND TECHNIQUES RELATED TO THEIR APPLICATIONS, SENDAI, JAPAN, 2-6 SEPT. 1991, vol. B70, no. 1-4, pages 320-330, XP002114350 Nuclear Instruments & Methods in Physics Research, Section B (Beam Interactions with Materials and Atoms), Aug. 1992, Netherlands ISSN: 0168-583X
- BERG R E: "Rotating wedge cyclotron beam degrader" 7TH INTERNATIONAL CONFERENCE ON CYCLOTRONS AND THEIR APPLICATIONS, ZURICH, SWITZERLAND, 19-22 AUG. 1975, pages 315-316, XP002114348 1975, Basel, Switzerland, Birkhauser Verlag, Switzerland ISBN: 3-7643-0823-0

## Description

### Objet de l'invention

La présente invention se rapporte à un dispositif destiné à permettre la variation de l'énergie d'un faisceau de particules extraites d'un accélérateur de particules.

La présente invention se rapporte également à l'utilisation d'un tel dispositif.

### Etat de la technique

Certaines applications impliquant l'utilisation de faisceaux de particules chargées nécessitent en outre de faire varier rapidement l'énergie de ces particules.

Pour ce faire, une solution consiste à utiliser un accélérateur capable de produire, de manière intrinsèque, un faisceau de particules extrait dont l'énergie est variable. A cet égard, on peut proposer d'utiliser un accélérateur tel qu'un synchrotron capable de produire au sein même de cet accélérateur un faisceau de particules dont l'énergie est variable. Néanmoins, ce type d'accélérateur est relativement complexe à réaliser, et de ce fait plus coûteux et moins fiable que des accélérateurs de particules produisant des faisceaux d'énergie fixe comme les cyclotrons.

De ce fait, on a proposé d'équiper de tels accélérateurs à énergie fixe d'un dispositif ayant pour but de modifier les caractéristiques en énergie du faisceau, et ceci sur la trajectoire dudit faisceau extrait de l'accélérateur. Ces dispositifs se basent sur le principe bien connu selon lequel toute particule traversant un bloc de matière voit son énergie diminuer d'une quantité qui est, pour un type de particules donné, fonction des caractéristiques propres du matériau traversé et de son épaisseur.

Néanmoins, l'inconvénient principal de tels dispositifs, appelés également dégradeurs d'énergie, réside dans le fait que le bloc de matière détériore la résolution en énergie du faisceau dégradé. Ceci est dû à un phénomène appelé également phénomène de "straggling", qui génère une variation statique de plus ou moins 1,5% en énergie. En proposant une face d'entrée et une face de sortie parallèles au sein du dégradeur d'énergie, on a tendance à réduire ce phénomène.

En outre, on observe que les caractéristiques optiques du faisceau traversant le dégradeur d'énergie sont également altérées. En particulier, un faisceau incident parallèle devient divergent à la sortie du dégradeur du fait de la diffusion multiple au sein du dégradeur. Ces inconvénients (augmentation de la divergence et de la dispersion en énergie) peuvent amener à une situation où l'émittance du faisceau est trop élevée pour rencontrer les contraintes d'émittance à l'entrée imposées par les éléments optiques du faisceau qui sont situés en aval le long de la ligne de transport du faisceau.

Afin de résoudre ces problèmes, on a également proposé d'utiliser un aimant d'analyse disposé après le dispositif dégradeur, visant à n'accepter que l'énergie voulue pour une résolution prédéfinie, ceci à l'aide de fentes et de collimateurs prévus pour améliorer les caractéristiques optiques du faisceau dégradé. Néanmoins, par l'utilisation de tels éléments, on observe que l'intensité du faisceau est encore réduite, provoquant également une activation importante des différents éléments.

Le document "Three-dimensional Beam Scanning for Proton Therapy" de Kanai et al. publié dans Nuclear Instruments and Methods in Physic Research (1^{er} septembre 1983), The Netherlands, Vol. 214, No. 23, pp. 491-496 décrit l'utilisation d'un synchrotron produisant un faisceau de protons contrôlé par des aimants de balayage, qui est ensuite dirigé vers un dégradeur d'énergie qui a pour but de modifier les caractéristiques en énergie du faisceau de protons. Ce dégradeur est essentiellement constitué par un bloc de matière dont l'épaisseur est variable de manière discrète. Néanmoins, cette application ne propose pas de réaliser une variation continue de l'énergie du faisceau extrait d'un accélérateur de particules, et en particulier un accélérateur de particules à énergie fixe.

### Buts de l'invention

La présente invention vise à proposer un dispositif qui permettrait de faire varier 1'énergie du faisceau extrait d'un accélérateur de particules, en particulier d'un accélérateur de particules à énergie fixe,

La présente invention vise plus particulièrement à proposer un dispositif qui permettrait de faire varier l'énergie d'un faisceau extrait d'un accélérateur de particules de manière quasi continue.

### Principaux éléments caractéristiques de l'invention

La présente invention se rapporte à un procédé et un dispositif destinés à permettre la variation de l'énergie d'un faisceau de particules extraites d'un accélérateur de particules à énergie fixe. Dans ce but, on interpose, sur le chemin du faisceau de particules extraites de l'accélérateur, un dégradeur d'énergie constitué essentiellement d'un bloc de matière dont l'épaisseur est variable de manière discrète par pas. L'épaisseur est définie comme la distance entre la face d'entrée et la face de sortie sur le bloc de matière.

L'espacement en énergie des pas est variable et est déterminé de manière que la variation de l'intensité du faisceau atteigne à la frontière entre deux pas consécutifs un maximum de 15%, typiquement 10%, de l'intensité maximale obtenue à la sortie de chacun des deux pas successifs considérés. Ceci permet d'obtenir une variation continue de l'énergie malgré le fait que l'épaisseur varie de manière discrète. En effet, ceci est dû à la combinaison de la manière de calculer l'espacement en énergie entre les pas avec l'association d'un élément d'analyse.

Selon une forme d'exécution préférée, ce dégradeur est positionné à l'endroit où l'enveloppe du faisceau présente un étranglement ("waist"). En outre, la courbure des faces d'entrée et de sortie du dégradeur, définie par la hauteur des marches ou pas discrets, est dessinée de manière que le "waist" occupe toujours pour chaque marche ou pas la position idéale par rapport aux faces d'entrée et de sortie sans qu'il soit nécessaire de modifier d'un pas à l'autre les paramètres de réglage de transport du faisceau et en particulier la position du "waist".

Ceci permet avantageusement de maintenir les caractéristiques de dispersion en énergie et les qualités optiques du faisceau.

De préférence, le dégradeur d'énergie présente des marches ou pas de largeur variable, la largeur d'une marche étant définie comme la distance entre deux marches successives. Cette largeur doit être ajustée de manière à être légèrement plus grande que le diamètre du faisceau à l'entrée ou à la sortie du dégradeur, ce qui signifie que la largeur desdites marches ou pas de grande épaisseur sera plus importante que la largeur desdites marches ou pas de faible épaisseur.

Le matériau constituant le dégradeur d'énergie doit présenter une forte densité et une faible masse atomique. Des exemples peuvent être le diamant, la poudre de diamant agglomérée ou le graphite.

De préférence, le dégradeur est monté sur une roue automatisée qui comprend également des éléments de diagnostic du faisceau tels que des moniteurs du profil du faisceau, des arrêts du faisceau, etc.

De manière classique, on pourra également associer à ce dégradeur d'énergie un aimant d'analyse.

### Brève description des figures

- Les figures 1a et 1b: représentent respectivement une vue en perspective et une vue par le dessus d'un dégradeur d'énergie utilisé dans le procédé de variation d'énergie d'un faisceau de particules selon la présente invention, tandis que la figure 1c représente un agrandissement d'une partie de la figure 1b.
- La figure 2: représente la variation de la densité du courant en fonction de l'énergie pour un faisceau de protons.
- La figure 3: représente une vue globale du dispositif selon la présente invention utilisé en protonthérapie.

### Description détaillée d'une forme d'exécution préférée de l'invention

La présente invention sera décrite plus en détails en référence aux figures qui représentent une forme d'exécution particulièrement préférée de la présente invention.

Les figures 1a et 1b représentent un dégradeur utilisé dans le dispositif selon la présente invention, constitué essentiellement d'un bloc de matière dont l'épaisseur est variable par pas de manière discrète. Ce dégradeur d'énergie permettra de déterminer de manière grossière la valeur de l'énergie souhaitée. Habituellement, on adjoindra à ce dégradeur d'énergie un aimant d'analyse situé en aval de ce dernier afin de permettre un réglage plus fin de la valeur de l'énergie désirée.

Ainsi que représenté à la figure 1c, le dégradeur d'énergie selon l'invention a une forme en "escalier", pour lequel chaque pas ou "marche" présente une épaisseur différente correspondant à une variation d'énergie déterminée, l'épaisseur E1 + E2 étant définie comme la distance entre la face d'entrée et la face de sortie du faisceau de particules. La largeur L des marches successives est en outre variable, et est croissante en fonction de l'épaisseur desdits pas. Le troisième paramètre est la hauteur H d'un pas ou marche à l'autre.

Ce bloc d'épaisseur variable est de préférence présenté sous forme d'un anneau disposé sur une roue. Ceci permet de s'affranchir du caractère discret du dégradeur tout en maintenant un parallélisme des faces d'entrée et de sortie dudit dégradeur, ce qui permet de minimiser la dispersion en énergie du faisceau.

De cette manière, il est possible de construire un dégradeur en double "escalier" dont l'épaisseur varie de façon discrète, ce qui rend possible le parallélisme des faces d'entrée et de sortie de manière à minimiser la dispersion en énergie.

Lorsqu'un faisceau monoénergétique de protons traverse une épaisseur fixée de matière, la dispersion en énergie qui en résulte se traduit, à la sortie du bloc de matière, par un spectre en énergie de forme gaussienne, caractérisant la variation de la densité du courant (valeur In représentée à la figure 2, pour la "marche" n) en fonction de l'énergie. Cette gaussienne est centrée en une valeur de l'énergie (valeur En représentée à la figure 2, pour la "marche" n) qui correspond à l'énergie initiale diminuée de la quantité d'énergie perdue dans le matériau, telle que l'on peut la calculer à l'aide des tables de parcours (dites "table de range").

Selon une forme d'exécution, le pas de la variation de l'énergie est déterminé de manière telle que la diminution de l'intensité du faisceau atteint un maximum de x% (typiquement 10%) aux bords de chaque marche. L'imposition de cette contrainte permet de calculer la limite supérieure en énergie Es pour une marche donnée, qui est également à la limite inférieure en énergie pour la marche suivante (figure 2). Un calcul itératif définit ainsi le nombre de "marches" nécessaires pour obtenir une variation continue de l'énergie entre les valeurs maximale (celle du faisceau extrait de l'accélérateur) et minimale (l'énergie la plus faible que l'on utilisera dans le cadre de l'application en question)

Avantageusement, on obtient selon la présente invention une variation en énergie de manière continue en disposant, selon une forme d'exécution préférée de l'invention, un aimant d'analyse en aval du dégradeur, ceci malgré le fait que l'épaisseur du dégradeur varie par pas discrets. Le principe est que, à cause de l'importante dispersion en énergie associée au "straggling", le dégradeur ne définira l'énergie que d'une manière grossière, le réglage fin se faisant en aval, à l'aide de l'aimant d'analyse.

La localisation du dégradeur sur le chemin du faisceau a également une grande importance à cet égard. Dans ce but, pour minimiser la contribution de la divergence induite par le dégradeur sur l'émittance du faisceau à la sortie, le dégradeur d'épaisseur variable sera localisé exactement à l'endroit où l'enveloppe du faisceau montre un étranglement (c'est-à-dire l'endroit où le faisceau présente l'extension spatiale la plus petite, endroit appelé le "waist"). Le faisceau doit donc être focalisé dans le dégradeur, et chaque partie d'épaisseur variable du dégradeur, c'est-à-dire chaque "marche" correspondant à une diminution d'énergie donnée, est localisée en un endroit tel que la distance entre la face d'entrée de la marche et l'endroit de la focalisation du faisceau (c'est-à-dire le waist) correspond exactement à la distance qui minimise l'émittance de sortie du faisceau telle que calculée par les équations de transport et la théorie de la diffusion.

Un aspect important de la présente invention est donc que l'on ne modifie pas l'optique du faisceau, et en particulier la position du waist, en fonction de la variation d'énergie que l'on veut produire. Grâce à la courbure appropriée des faces d'entrée et de sortie (c'est-à-dire grâce à la forme des "escaliers" d'entrée et de sortie), le waist reste statique dans l'espace et occupe toujours, pour chaque marche, la position idéale par rapport aux faces d'entrée et de sortie de la marche.

On observe donc que E1 n'est pas nécessairement égal à E2 comme représenté à la figure 1c.

Avantageusement, le dégradeur est composé d'un matériau de masse atomique très faible et de densité élevée pour diminuer les effets de la diffusion multiple.

Cette roue est automatisée et contrôlée à distance de manière à placer, sur le chemin du faisceau incident, la partie du dégradeur (la "marche") dont l'épaisseur correspond à la perte d'énergie que l'on souhaite provoquer.

La figure 3 représente un schéma du dispositif en vue de son utilisation en protonthérapie. Il a été dimensionné de manière à permettre la variation continue, dans la gamme 70 MeV - 230 MeV, de l'énergie d'un faisceau de protons d'énergie fixe (environ 230 MeV) produit par un cyclotron.

Le dispositif comprend le dégradeur 1 monté sur une roue automatisée et constitué de graphite. Il se compose de 154 "marches". On trouvera également sur cette roue des éléments de contrôle des caractéristiques du faisceau tels que des moniteurs du profil du faisceau 4 ainsi que des arrêts de faisceau 3. L'ensemble comprend en outre le bâti 6, des aimants de correction (5, "steering") et des câbles d'alimentation 2 en plus de quelques connecteurs.

## Revendications

1. Dispositif destiné à permettre la variation de l'énergie d'un faisceau de particules extraites d'un accélérateur de particules comprenant un dégradeur d'énergie constitué essentiellement d'un bloc de matière dont l'épaisseur (E1 + E2) est variable de manière discrète par pas, **caractérisé en ce que** l'espacement en énergie des pas est variable et est déterminé de manière que la variation de l'intensité du faisceau atteigne, à la frontière entre deux pas consécutifs, un maximum de 15%, et de préférence un maximum de 10%, de l'intensité maximale obtenue à la sortie de chacun des deux pas adjacents considérés.

2. Dispositif selon la revendication 1, **caractérisé en ce que** les faces d'entrée et de sortie au niveau de chaque pas discret du dégradeur d'énergie sont parallèles.

3. Dispositif selon la revendication 1 ou 2, **caractérisé en ce que** le dégradeur est positionné à l'endroit où l'enveloppe du faisceau présente un étranglement.

4. Dispositif selon la revendication 3, **caractérisé en ce que** la courbure des faces qui constituent la hauteur (H) des pas discrets du dégradeur pour l'entrée et la sortie du dégradeur est dessinée de manière que 1'endroit où l'enveloppe du faisceau présente un étranglement se positionne pour chaque pas de manière idéale par rapport aux faces d'entrée et de sortie de manière à minimiser l'émittance du faisceau.

5. Dispositif selon l'une quelconque des revendications précédentes, **caractérisé en ce que** le dégradeur présente des pas de largeur (L) variable, la largeur de chaque pas étant déterminée de manière à être légèrement plus grande que le diamètre du faisceau à l'entrée ou à la sortie du dégradeur.

6. Dispositif selon la revendication 5, **caractérisé en ce que** la largeur (L) des pas est croissante en fonction de l'épaisseur desdits pas.

7. Dispositif selon l'une quelconque des revendications précédentes, **caractérisé en ce que** le dégradeur est réalisé en une matière de forte densité et de faible masse atomique telle que le diamant, la poudre de diamant agglomérée, le graphite.

8. Dispositif selon l'une quelconque des revendications précédentes, **caractérisé en ce que** le dégradeur est monté sur une roue automatisée.

9. Dispositif selon l'une quelconque des revendications précédentes, **caractérisé en ce que** la roue sur laquelle est monté le dégradeur présente des éléments de diagnostic du faisceau tels que des moniteurs du profil du faisceau et/ou des arrêts du faisceau.

10. Dispositif selon l'une quelconque des revendications précédentes, **caractérisé en ce que** l'on associe un dispositif d'analyse du faisceau tel qu'un aimant d'analyse au dégradeur d'énergie.

11. Utilisation du dispositif selon l'une quelconque des revendications précédentes pour faire varier l'énergie de manière quasi continue à la sortie d'un accélérateur de particules, et en particulier d'un accélérateur de particules à énergie fixe tel qu'un cyclotron.

## Patentansprüche

1. Vorrichtung, die dazu bestimmt ist, die Variation der Energie eines Strahls von Partikeln zu erlauben, die aus einem Partikelbeschleuniger extrahiert sind, im wesentlichen bestehend aus einem Materialblock, dessen Stärke (E1 + E2) diskret schrittweise variabel ist, **dadurch gekennzeichnet, dass** die Energiedifferenz der Schritte variabel ist und so festgelegt wird, dass die Variation der Stärke des Strahls an der Grenze zwischen zwei aufeinander folgen Schritten ein Maximum von 15 % und vorzugsweise ein Maximum von 10 %, der maximalen Stärke, die am Ausgang jedes der zwei benachbarten betreffenden Schritte erzielt wird, erreicht.

2. Vorrichtung nach Anspruch 1, **dadurch gekennzeichnet, dass** die Eingangs- und Ausgangsseiten auf der Ebene jedes diskreten Schritts des Energieabstufers parallel sind.

3. Vorrichtung nach Anspruch 1 oder 2, **dadurch gekennzeichnet, dass** der Energieabstufer an der Stelle positioniert ist, an der der Mantel des Strahls eine Verengung aufweist.

4. Vorrichtung nach Anspruch 3, **dadurch gekennzeichnet, dass** die Biegung der Seiten, die die Höhe (H) der diskreten Schritte des Energieabstufers für den Eingang und den Ausgang des Energieabstufers bilden, so gestaltet ist, dass sich die Stelle, an der der Mantel des Strahls eine Verengung aufweist, für jeden Schritt ideal zu der Eingangs- und Ausgangsseite positioniert, so dass das Emissionsvermögen des Strahls minimiert wird.

5. Vorrichtung nach irgendeinem der vorhergehenden Ansprüche, **dadurch gekennzeichnet, dass** der Energieabstufer Schritte mit variabler Breite (L) aufweist, wobei die Breite jedes Schritts so festgelegt ist, dass sie leicht größer ist als der Durchmesser des Strahls am Eingang oder am Ausgang des Abstufers.

6. Vorrichtung nach Anspruch 5, **dadurch gekennzeichnet, dass** die Breite (L) der Schritte in Abhängigkeit von der Stärke der Schritte zunehmend ist.

7. Vorrichtung nach irgendeinem der vorhergehenden Ansprüche, **dadurch gekennzeichnet, dass** der Energieabstufer aus einem Material mit hoher Dichte und geringer Atommasse hergestellt ist, wie zum Beispiel aus Diamant, gepresstem Diamantpulver, Graphit.

8. Vorrichtung nach irgendeinem der vorhergehenden Ansprüche, **dadurch gekennzeichnet, dass** der Energieabstufer auf ein automatisiertes Rad montiert ist.

9. Vorrichtung nach irgendeinem der vorhergehenden Ansprüche, **dadurch gekennzeichnet, dass** das Rad, auf das der Energieabstufer montiert ist, Elemente zur Diagnose des Strahls aufweist, wie zum Beispiel Monitore des Profils des Strahls und/oder Stopps des Strahls.

10. Vorrichtung nach irgendeinem der vorhergehenden Ansprüche, **dadurch gekennzeichnet, dass** man mit dem Energieabstufer eine Analysevorrichtung des Strahls, wie zum Beispiel einen Analysemagnet verbindet.

11. Einsatz der Vorrichtung gemäß irgendeinem der vorhergehenden Ansprüche zum so gut wie kontinuierlich Variieren der Energie am Ausgang eines Partikelbeschleunigers und insbesondere eines Partikelbeschleunigers mit stationärer Energie, wie zum Beispiel eines Zyklotrons.

## Claims

1. A device for varying the energy of a particle beam extracted from a particle accelerator, comprising an energy degrader substantially consisting of a block of material, the thickness of which (E1 + E2) is discretely variable by steps, **characterised in that** the energy spacing between the steps is variable and is determined such that the variation in the intensity of the beam reaches, at the limit between two consecutive steps, a maximum of 15 %, and preferably a maximum of 10 %, of the maximum intensity obtained at the exit of each of the two adjacent steps under consideration.

2. The device according to claim 1, **characterised in that** the entry and exit faces for each discrete step of the energy degrader are parallel.

3. The device according to claim 1 or 2, **characterised in that** the degrader is located at the point where the beam envelope presents a waist.

4. The device according to claim 3, **characterised in that** the curvature of the faces constituting the height (H) of the discrete steps of the degrader for the degrader entry and exit is designed such that the point where the beam envelope has a waist is ideally positioned for each step relative to the entry and exit faces, so that the beam emittance is minimised.

5. The device according to any one of the preceding claims, **characterised in that** the degrader has steps of variable width (L), the width of each step being determined so as to be slightly larger than the diameter of the beam entering or exiting the degrader.

6. The device according to claim 5, **characterised in that** the width (L) of the steps increases as a function of the thickness of said steps.

7. The device according to any one of the preceding claims, **characterised in that** the degrader is made of a material of high density and low atomic mass, such as diamond, aggregated diamond powder, graphite.

8. The device according to any one of the preceding claims, **characterised in that** the degrader is mounted on an automated wheel.

9. The device according to any one of the preceding claims, **characterised in that** the wheel on which the degrader is mounted has beam diagnosis elements such as beam profile monitors and/or beam stops.

10. The device according to any one of the preceding claims, **characterised in that** a beam analysis device such as an analysis magnet is combined with the energy degrader.

11. A use of the device according to any one of the preceding claims, for varying almost continuously the energy at the exit of a particle accelerator, and in particular of a fixed-energy particle accelerator such as a cyclotron.
